# FASCICULE DE BREVET EUROPEEN

(11) **EP 0 466 542 B1**
(45) Date de publication et mention de la délivrance du brevet: **26.05.1993**
(21) Numéro de dépôt: 91401710.8
(22) Date de dépôt: 25.06.1991
(51) Int. Cl.: F01M 13/00, F02F 7/00, F02B 75/22

(54) **Bloc-cylindres de moteur avec circuit d'évacuation des gaz du carter et de recyclage d'huile**
Zylindergehäuse für eine Maschine mit Dampfabfuhr und Ölrückführleitungen
Cylinder block for an engine comprising a carter vapour evacuation and oil recycling circuit

(30) Priorité: 11.07.1990 FR 9008844
(43) Date de publication de la demande: 15.01.1992
(73) Titulaire: AUTOMOBILES PEUGEOT, 75116 Paris (FR); AUTOMOBILES CITROEN, 92200 Neuilly-sur-Seine (FR); REGIE NATIONALE DES USINES RENAULT S.A., 92109 Boulogne Billancourt (FR)
(72) Inventeur: Dore, Jacques, F-78640 Villiers Saint Frederic (FR)
(74) Mandataire: Durand, Yves Armand Louis

(56) Documents cités:
- FR-A- 2 065 069
- FR-A- 2 223 562
- US-A- 1 916 522

## Description

La présente invention se rapporte à un bloc-cylindres pour un moteur à combustion interne quelconque, par exemple du type à cylindres en V ou en ligne.

Lors du fonctionnement d'un moteur à combustion interne, il se produit des fuites de gaz de combustion au niveau de la segmentation des pistons, ce qui entraîne la présence de gaz inutilisés dans le carter. Ces gaz du carter doivent être évacués afin d'éviter toute montée en pression dans le carter. Par ailleurs, il est également souhaitable de recycler vers le carter l'huile moteur qui est amenée à la culasse, en particulier pour le graissage des soupapes.

Pour ce faire, on a proposé des blocs-cylindres dans lesquels sont réalisés des conduits internes reliant la partie supérieure du bloc tournée vers la culasse à des compartiments inférieurs qui séparent les paliers de vilebrequins, afin de permettre l'évacuation des gaz du carter et le recyclage de l'huile moteur.

Ainsi, le document FR-A-2 223 562 décrit un bloc-cylindres correspondant au préambule de la revendication 1.

Cependant, les conduits internes de l'art antérieur sont de forme complexe, et présentent de faibles sections de passage des gaz et de l'huile. De plus, ces conduits sont obtenus par usinage ou à l'aide de broches de fonderie ou de noyaux de moulage fragiles, de sorte que les blocs-cylindres ainsi réalisés sont coûteux et insuffisamment rigides.

Aussi, la présente invention a pour but de remédier à ces inconvénients en proposant un bloc-cylindres avec des conduits internes d'évacuation des gaz du carter et de recyclage de l'huile du moteur qui sont de forme simple et de sections de passage importantes, et qui, en outre, peuvent être réalisées à moindre coût, tout en augmentant la rigidité du bloc, grâce à l'utilisation d'un noyau de moulage unique et résistant.

A cet effet, l'invention a pour objet un bloc-cylindres tel que du type à cylindre en V ou en ligne, et comprenant des conduits internes qui relient la partie supérieure du bloc à des compartiments séparant des paliers de vilebrequin, ces conduits qui permettent l'évacuation des gaz du carter et le recyclage de l'huile du moteur étant intégrés dans un ensemble de fonderie monobloc, ce bloc-cylindres étant caractérisé en ce que lesdits conduits internes d'évacuation et de recyclage débouchent dans une chambre de forme aplatie dans un plan sensiblement perpendiculaire à l'axe des cylindres et disposée à proximité des compartiments inférieurs, ladite chambre qui est traversée perpendiculairement par les cylindres, et lesdits conduits internes formant conjointement un circuit intégré dans ledit ensemble de fonderie monobloc.

Un autre avantage de l'invention réside en ce que le circuit comporte des passages de gaz du carter qui relient la chambre précitée à chacun des compartiments inférieurs.

Un autre avantage de l'invention réside en ce que des conduits internes de recyclage de l'huile s'étendent sensiblement parallèlement aux cylindres et relient respectivement la chambre du circuit à un plan de montage d'une culasse et à une face inférieure opposée du bloc, ces conduits étant décalés les uns par rapport aux autres.

On précisera encore ici que, pour un moteur dont les cylindres sont disposés suivant deux lignes en V, la chambre du circuit a la forme d'un dièdre, avec une partie centrale ou arête qui est reliée à des conduits internes s'étendant entre les deux lignes de cylindres et débouchant sur une face du bloc prévue pour le montage d'un organe de traitement des gaz du carter.

Un autre avantage de l'invention réside en ce que des chambres de refroidissement sont formées autour des cylindres pour la circulation d'un liquide de refroidissement, la chambre du circuit étant située entre les chambres de refroidissement et les compartiments inférieurs précités.

Mais d'autres avantages de l'invention apparaîtront mieux à la lecture de la description détaillée qui suit et se réfère aux dessins annexés, donnés uniquement à titre d'exemple, et dans lesquels.

La figure 1 est une vue en perspective d'un bloc-cylindres conforme à l'invention, pour un moteur à combustion interne du type à cylindres en V.

La figure 2 est une vue en coupe du bloc-cylindres de la figure 1 et suivant la ligne II-II.

La figure 3 illustre en perspective la forme de la chambre et des conduits internes qui constituent le circuit d'évacuation et de recyclage conforme à l'invention.

En se reportant tout d'abord à la figure 2, on voit qu'un moteur M comprend notamment un bloc-cylindres 1, un carter inférieur 2 et deux culasses 3a et 3b qui sont fixées sur le bloc-cylindres 1.

Suivant l'exemple illustré sur les figures 1 et 2, le moteur M est du type à 6 cylindres en V, c'est à dire comporte, de part et d'autre d'un plan longitudinal X-X' deux lignes de trois cylindres 41 et 42. On remarque également que des compartiments inférieurs 5 qui séparent des parois transversales 11 (dont une seule est visible sur la figure 1 et sur la figure 2) dans lesquelles sont formés des paliers 12 de vilebrequin sont réalisés dans le bloc-cylindres 1 de façon à déboucher dans une face formant un plan de joint inférieur 13 contre lequel est monté le carter inférieur 2.

Chaque cylindre 41, 42 débouche d'une part à la partie supérieure 143 du bloc 1 et d'autre part dans l'un des compartiments inférieurs 5. Les trois cylindres alignés qui sont désignés par la référence numérique 41 sont réalisés d'un côté du plan longitudinal X-X' et débouchent sur un plan de joint 141 de la partie supérieure 143, sur lequel plan est montée la culasse 3a. Les trois autres cylindres 42 sont réalisés dans le bloc 1 de l'autre côté du plan X-X' et débouchent sur un autre plan de joint 142 de la partie supérieure 143, sur lequel plan est montée la culasse 3b.

Il convient de noter ici qu'une chemise peut être insérée dans chaque cylindre 41, 42, par exemple lors du moulage du bloc-cylindres 1.

On a repéré en 151, 152, deux conduits d'amenée de liquide de refroidissement, réalisés dans le bloc 1 et qui s'étendent sensiblement parallélement à une direction longitudinale du bloc 1. Les conduits d'amenée 151 et 152 sont respectivement raccordés à des chambres de refroidissement 161 et 162 qui sont formées autour de chaque cylindre 41, 42, de façon à permettre une circulation de liquide de refroidissement dans le bloc 1.

Des perçages 171, 172 de communication des chambres de refroidissement 161 et 162 avec les culasses 3a et 3b débouchent respectivement dans les plans de joins 141 et 142. Le liquide de refroidissement est introduit dans le bloc 1 par l'intermédiaire d'une ouverture 153 qui débouche dans une face transversale 6 du bloc 1 et qui s'étend sensiblement parallélement aux parois transversales décrites plus haut.

On voit sur la figure 2 un canal longitudinal 173 de circulation d'huile sous pression qui s'étend suivant la direction longitudinale du carter 2, le long des compartiments inférieurs 5.

Le bloc-cylindres 1 comporte également des conduits internes d'évacuation de gaz du carter et de recyclage de l'huile qui vont maintenant être décrits, en se reportant en outre à la figure 3.

Conformément à l'invention, le bloc-cylindres 1 comprend des conduites internes 7 de recyclage de l'huile moteur et des conduites internes 8 d'évacuation des gaz du carter qui débouchent dans une chambre 9, de façon à former un circuit C venu de fonderie avec le bloc 1 et représenté en perspective sur la figure 3.

La chambre 9 du circuit C est en forme de dièdre aplati et s'étend à proximité d'une paroi de sommet 51 des compartiments inférieurs 5 du bloc 1. La chambre 9 est donc constituée par deux parties aplaties et jointives repérées en 91 et 92. Chaque partie aplatie 91 et 92 de la chambre 9 est traversée sensiblement à angle droit par les cylindres 41 et 42, respectivement. Une partie centrale 93 de la chambre 9 forme une arête qui s'étend suivant la direction longitudinale du bloc 1, de part en part de la chambre 9.

Deux conduits d'évacuation 8 de section oblongue s'étendent, entre les cylindres 41, 42, depuis la partie supérieure de l'arête 93 jusqu'à une face centrale 144 du bloc 1 qui est prévue pour le montage d'un organe de traitement (non représenté) des gaz de carter.

On comprend donc que la chambre 9 du circuit C formé dans le bloc-cylindres 1, est située entre les chambres de refroidissement 161 et 162 et les compartiments inférieurs 5.

Les conduits de recyclage 7 s'étendent latéralement depuis chaque extrémité libre des parties aplaties 91, 92 de la chambre 9, et sont constitués de tronçons supérieurs 7a et de tronçons inférieurs 7b.

Suivant l'exemple illustré, chaque partie aplatie 91, 92 de la chambre 9 comporte cinq tronçons supérieurs 7a et trois tronçons inférieurs 7b, de section oblongue. Les tronçons supérieurs 7a des conduits de recyclage 7 sont formés dans le bloc 1 de façon à s'étendre sensiblement parallélement aux lignes de cylindres 41 et 42. Ces tronçons supérieurs 7a sont reliés cinq à cinq, au niveau de leur partie supérieure, par des canaux 71 et 72 qui débouchent respectivement dans les plans de joint 141 et 142. Sur les figures 1 et 2 on voit que chacun des canaux 71 et 72 est réalisé à proximité d'un rebord latéral 241, 242 des plans de joint 141 et 142 du bloc 1, et s'étendent suivant une direction sensiblement parallèle à la direction longitudinale du carter.

Les tronçons inférieurs 7b des conduits de recyclage 7 s'étendent, de haut en bas suivant des parois latérales 52 des compartiments 5 qui sont paralléles au plan X-X', depuis l'une des parties aplatie 91, 92 de la chambre 9 jusqu'au plan de joint 13 contre lequel est monté le carter inférieur 2.

On comprend déjà que la descente de l'huile moteur provenant des culasses 3a, 3b est améliorée par la section oblongue des tronçons 7a, 7b et que, de plus, toute émulsion de l'huile est évitée puisque celle-ci est recyclée au niveau des paliers de vilebrequin 12.

On voit bien sur les figures que les tronçons supérieurs 7a et les tronçons inférieurs 7b des conduits de recyclage 7 sont décalés les uns par rapport aux autres. En d'autres termes, les tronçons inférieurs 7b sont sensiblement parallèles au plan X-X' et ne s'étendent donc pas exactement dans l'alignement des tronçons supérieurs 7a qui sont parallèles aux cylindres 41, 42.

D'autre part, comme on le voit bien sur la figure 3, les tronçons inférieurs 7b débouchent dans la chambre 9 à des emplacements qui ne sont pas situés exactement au regard des extrêmités des tronçons supérieurs 7a qui débouchent dans chaque partie aplatie 91, 92 de la chambre 9. Un tel décalage entre les tronçons 7a et 7b permet de "casser" le flux d'écoulement de l'huile vers le carter inférieur 2, mais permet aussi d'améliorer l'évacuation des gaz en autorisant les gaz emprisonnés dans l'huile du carter inférieur 2 à s'échapper par les tronçons inférieurs 7b.

A proximité d'une partie inférieure de l'arête 93 de la chambre 9 sont formés des passages 94 qui traversent la paroi 51 pour déboucher dans chaque compartiment 5, de façon à permettre une évacuation optimale des gaz du carter à l'aide des conduits 8, et par exemple vers un organe de traitement de ces gaz. Il est possible grâce à de tels passages 94 de mettre en communication les différents compartiments 5 de montage du vilebrequin, afin d'améliorer le fonctionnement du moteur.

Grâce à l'arrangement de conduites, chambres et passages du circuit C décrit plus haut, l'évacuation des gaz du carter est améliorée de manière notable, de sorte que le moteur M équipé d'un circuit C oppose une résistance moindre au déplacement des pièces mobiles telles que pistons, bielles, etc...

On a donc obtenu suivant l'invention un bloc-cylindres de réalisation peu coûteuse, dans lequel il est aisé de réaliser des conduits d'évacuation des gaz et de recyclage de l'huile en interposant un noyau de moulage monobloc et de forme similaire au circuit visible sur la figure 3 dans le moule de coulée du bloc. Un tel noyau monobloc est disposé lors de la préparation du moule entre les noyaux permettant d'obtenir les chambres de refroidissement et les noyaux définissant les compartiments de montage du vilebrequin.

De plus, le bloc-cylindres conforme à l'invention a pour avantage d'être plus rigide grâce aux différentes parois de séparation des chambres et des conduits, ce qui a également pour résultat d'améliorer l'absorption sonore du bloc-cylindres.

Il va de soi que le circuit C décrit plus haut et prévu pour un moteur M du type à cylindres en V, peut également être adapté à un moteur du type à cylindres en ligne, et que le nombre de conduits ainsi que la section de ceux-ci peuvent être adaptés aux caractéristiques désirées de fonctionnement du moteur.

## Revendications

1. Bloc-cylindres pour un moteur à combustion interne quelconque, par exemple du type à cylindres en V ou en ligne, et comprenant des conduits internes (7,8) qui relient la partie supérieure (143) du bloc-cylindres (1) à des compartiments inférieurs (5) séparant des paliers (12) du vilebrequin, ces conduits (7,8) qui permettent l'évacuation des gaz du carter et le recyclage de l'huile du moteur étant intégrés dans un ensemble de fonderie monobloc, caractérisé en ce que lesdits conduits internes d'évacuation (8) et de recyclage (7, 7a, 7b) débouchent dans une chambre (9) de forme aplatie dans un plan sensiblement perpendiculaire à l'axe des cylindres et disposée à proximité des compartiments inférieurs (5), ladite chambre (9) qui est traversée perpendiculairement par les cylindres (41, 42), et lesdits conduits internes (7, 7a, 7b, 8) formant conjointement un circuit (C) intégré dans ledit ensemble de fonderie monobloc.

2. Bloc-cylindres selon la revendication 1, caractérisé en ce que le circuit (C) comporte des passages (94) de gaz du carter qui relient la chambre précitée (9) à chacun des compartiments inférieurs (5).

3. Bloc-cylindres selon la revendication 1 ou 2, caractérisé en ce que des conduits internes de recyclage de l'huile (7, 7a) s'étendent sensiblement parallèlement aux cylindres (41, 42) et relient respectivement la chambre (9) du circuit (C) à un plan de joint (141, 142) pour le montage d'une culasse (3a, 3b), et à une face inférieure (13) opposée du bloc-cylindres (1), ces conduits étant décalés les uns par rapport aux autres.

4. Bloc-cylindres selon l'une des revendications 1 à 3 caractérisé en ce que, pour un moteur (M) dont les cylindres (41, 42) sont disposés suivant deux lignes en V, la chambre (9) du circuit a la forme d'un dièdre (91, 92) avec une partie centrale ou arête (93) qui est reliée à des conduits internes (8) s'étendant entre les deux lignes de cylindres (41, 42) et débouchant sur une face (144) du carter (1) prévue pour le montage d'un organe de traitement des gaz du carter.

5. Bloc-cylindres selon l'une des revendications 1 à 4, caractérisé en ce que des chambres de refroidissement (161, 162) sont formées autour des cylindres (41, 42) pour la circulation d'un liquide de refroidissement, la chambre (9) du circuit étant située entre les chambres de refroidissement (161, 162) et les compartiments inférieurs précités (5).

## Patentansprüche

1. Zylinderblock für irgendeinen Verbrennungsmotor, z.B. derjenigen Gattung mit Zylindern in V-Form oder in Reihe und mit inneren Leitungen (7,8), die den oberen Teil (143) des Zylinderblocks (1) mit Lager (12) der Kurbelwelle trennenden unteren Abteilen (5) verbinden, wobei diese Leitungen (7,8), die die Abfuhr der Gase aus dem Kurbelgehäuse und die Rückführung des Oels des Motors gestatten, in eine einstückige Formgusseinheit eingegliedert sind, dadurch gekennzeichnet, dass die besagten Abfuhrleitung (8) und Rückführungsleitungen (7,7a,7b) in eine, eine in einer zur Achse der Zylinder etwa senkrechten Ebene abgeflachte Gestalt aufweisende und in der Nähe der unteren Abteile (5) angeordnete Kammer (9) ausmünden, wobei die besagte Kammer (9), die durch die Zylinder (41,42) senkrecht durchsetzt wird und die besagten inneren Leitungen (7,7a,7b,8) gemeinsam einen in die besagte einstückige Fomrgusseinheit eingegliederten Kreislauf (C) bilden.

2. Zylinderblock nach Anspruch 1, dadurch gekennzeichnet, dass der Kreislauf (C) Durchlässe (94) für die Gase des Kurbelgehäuses, die die vorgenannte Kammer (9) mit jedem der unteren Abteilen (5) verbinden, aufweist.

3. Zylinderblock nach Anspruch 1 oder 2, dadurch gekennzeichnet, dass innere Oelrückführungsleitungen (7,7a) sich etwa parallel zu den Zylindern (41,42) erstrecken und jeweils die Kammer (9) des Kreislaufes (C) mit einer Teilungsebene (141, 142) für die Anordnung eines Zylinderkopfes (3a,3b) und mit einer entgegengesetzten unteren Fläche (13) des Zylinderblocks (1) verbinden, wobei diese Leitungen in Bezug aufeinander versetzt sind.

4. Zylinderblock nach einem der Ansprüche 1 bis 3, dadurch gekennzeichnet, dass, bei einem Motor (M), dessen Zylinder (41,42) entlang zwei Reihen in V-Form angeordnet sind, die Kammer (9) des Kreislaufes die Gestalt eines Dieders (91,92) hat, mit einem mittleren Teil bzw. einer Randleiste (93), der bzw. die mit sich zwischen den beiden Reihen von Zylindern (41,42) erstreckenden und an einer für die Anordnung eines Gliedes zur Behandlung der Gase des Kurbelgehäuses vorgesehenen Fläche (144) des Kurbelgehäuses (1) mündenden inneren Leitungen (8) verbunden ist.

5. Zylinderblock nach einem der Ansprüche 1 bis 4, dadurch gekennzeichnet, dass Kühlkammern (161, 162) um die Zylinder (41,42) herum für den Umlauf einer Kühlflüssigkeit gebildet sind, wobei die Kammer (9) des Kreislaufes zwischen den Kühlkammern (161,162) und den vorgenannten unteren Abteilen (5) liegt.

## Claims

1. Cylinder block for any internal combustion engine whatsoever, for example of the type with cylinders in V-arrangement or in line and comprising internal ducts (7,8) which connect the upper portion (143) of the cylinder block (1) to lower compartments (5) separating bearings (12) of the crankshaft, these ducts (7,8) which allow the discharge of the gases from the crank-case and the recycling of the oil of the engine being integrated into a unit cast in one piece, characterized in that the said internal discharge ducts (8) and recycling ducts (7, 7a, 7b) are opening into a chamber (9) of a shape flattened in a plane substantially perpendicular to the axis of the cylinders and disposed in proximity to the lower compartments (5), the said chamber (9) through which the cylinders (41,42) are extending perpendicularly and the said internal ducts (7, 7a, 7b, 8) jointly forming a circuit (C) integrated into the said unit cast in one piece.

2. Cylinder block according to claim 1, characterized in that the circuit (C) comprises passageways (94) for the gas of the crankcase which connects the aforesaid chamber (9) to each one of the lower compartments (5).

3. Cylinder block according to claim 1 or 2, charaterized in that internal oil recycling ducts (7, 7a) extend in substantially parallel relation to the cylinders (41, 42) and respectively connect the chamber (9) of the circuit (C) to a joint plane (141, 142) for the mounting of a cylinder head (3a, 3b) and to an opposite lower face (13) of the cylinder block (1), these ducts being offset with respect to each other.

4. Cylinder block according to one of claims 1 to 3, characterized in that with an engine (M) the cylinders (41, 42) of which are disposed along two lines in V-arrangement, the chamber (9) of the circuit has the shape of a dihedron (91, 92) with a central portion or ridge (93) which is connected to internal ducts (8) extending between both lines of cylinders (41, 42) and opening on one face (144) of the crankcase (1) provided for the mounting of a member for the treatment of the gases of the crankcase.

5. Cylinder block according to one of claims 1 to 4, characterized in that cooling chambers (161, 162) are formed about cylinders (41, 42) for the circulation of a cooling liquid, the chamber (9) of the circuit being located between the cooling chambers (161, 162) and the aforesaid lower compartments (5).
